# FASCICULE DE BREVET EUROPEEN

(11) **EP 1 693 646 B1**
(45) Date de publication et mention de la délivrance du brevet: **19.09.2007**
(21) Numéro de dépôt: 06290119.4
(22) Date de dépôt: 18.01.2006
(51) Int. Cl.: F42B 14/02

(54) **Ceinture d'étanchéité pour projectile d'artillerie**
Führungsband für Artilleriegeschoss
Driving band fo artillery projectile

(30) Priorité: 21.02.2005 FR 0501858
(43) Date de publication de la demande: 23.08.2006
(73) Titulaire: NEXTER Munitions, 78000 Versailles (FR)
(72) Inventeur: Dion, Dominique, 18000 Bourges (FR); Dodu, René, 18000 Bourges (FR)
(74) Mandataire: Célanie, Christian

(56) Documents cités:
- US-A- 3 834 314
- US-A- 4 242 961
- US-A- 5 164 540

## Description

Le domaine technique de l'invention est celui des ceintures d'étanchéité pour projectile et notamment celui des ceintures dérapantes telles que celles décrites dans le préambule de la revendication 1.

Il est classique de doter un projectile d'une ceinture d'étanchéité. Celle ci est destinée à assurer lors du tir l'étanchéité vis à vis des gaz propulsifs entre le projectile et le tube de l'arme.

Lorsque le projectile est du type gyrostabilisé la ceinture est généralement métallique. Elle prend les rayures du tube de l'arme et communique un mouvement de rotation au corps de projectile. Cette configuration est celle généralement mise en oeuvre pour les tirs d'artillerie, les tubes d'artillerie étant toujours rayés.

On connaît également des projectiles qui ne sont pas gyrostabilisés mais stabilisés par empennage. Ce sont par exemple les obus sous calibrés, dits obus flèches, ou bien les obus au calibre dotés d'une charge formée.

Ces projectiles sont habituellement tirés par les canons de char à âme lisse et la ceinture du projectile est alors le plus souvent réalisée en matière plastique. Il n'y a pas alors lors du tir de mise en rotation du projectile dans le tube de l'arme.

Lorsqu'un tel projectile doit être tiré à partir d'un tube rayé, il se pose le problème d'éviter son entraînement en rotation par le tube. Différentes solutions ont été envisagées pour cela, la plus classique est celle de la ceinture dite dérapante.

Une telle ceinture comporte une bague glissante montée sur une sous bague fixe. La bague glissante est entraînée par les rayures du tube de l'arme mais elle dérape sur la sous bague et n'entraîne donc pas le projectile en rotation.

Le brevet FR2606869 décrit une telle ceinture dérapante.

On cherche aujourd'hui à tirer à partir de tubes d'artilleries (donc rayés) des projectiles à longue portée qui déploient un empennage sur trajectoire.

Ces projectiles ne doivent pas être entraînés en rotation par le tube de l'arme. On a donc mis en oeuvre avec de tels obus les concepts de ceinture dérapante connus.

Le brevet US-5164540 (base pour le préambule de la revendication 1) décrit une ceinture d'étanchéité pour projectile comprenant une bague dérapante montée tournante sur un support de ceinture et munie en avat d'un anneau de diamètre externe sensiblement au calibre du tube de l'arme. La fonction de cet anneau est de limiter les frottements de la ceinture dérapante.

On cherche aujourd'hui à tirer à partir de tubes d'artilleries (donc rayés) des projectiles à longue portée qui déploient un empennage sur trajectoire.

Ces projectiles ne doivent pas être entraînés en rotation par le tube de l'arme. On a donc mis en oeuvre avec de tels obus les concepts de ceinture dérapante connus.

On se heurte cependant à une autre difficulté qui est l'impossibilité avec de telles ceintures d'assurer un coincement du corps de projectile dans le cône de forcement du tube de l'arme.

Ce problème ne se rencontrait pas avec les armements de véhicules blindés qui tirent des munitions encartouchées et avec des angles de site réduits (inférieurs à 30°).

Dans le domaine de l'artillerie l'obus est introduit seul puis on met en place dans la chambre de l'arme un certain nombre de modules ou sacs de poudres propulsives.

Par ailleurs ce chargement en plusieurs fardeaux doit pouvoir se faire pour des angles de sites importants (de 30° à 50°) pour le tube de l'arme.

Les obus classiques à ceinture métallique sont introduits dans le cône de forcement et ils restent coincés à ce niveau par leur ceinture. La mise en place de la charge propulsive est alors possible sans risque de voir l'obus reculer et heurter la charge.

Un obus doté d'une ceinture dérapante en matière plastique rebondit sur le cône de forcement et il retombe dans la chambre de l'arme rendant impossible voire dangereuse la mise en place de la charge propulsive.

C'est le but de l'invention que de pallier de tels inconvénients en proposant une ceinture d'étanchéité dérapante adaptable à un projectile d'artillerie et permettant d'assurer le coincement de ce dernier dans le cône de forcement d'un tube d'arme.

Ainsi l'invention a pour objet une ceinture d'étanchéité pour projectile comprenant une bague dérapante montée tournante sur un support de ceinture, comprenant, en avant de la bague dérapante, un anneau de diamètre externe sensiblement au calibre du tube de l'arme et inférieur au diamètre de la bague dérapante, caractérisé en ce que l'anneau est maintenu à distance de la bague dérapante par une entretoise dont la longueur est choisie telle que l'anneau se trouve engagé dans les rayures du tube avant que la bague dérapante ne soit en contact avec le cône de forcement.

Avantageusement l'anneau pourra être réalisé en cuivre.

L'anneau pourra avoir une épaisseur inférieure ou égale à 5% du calibre.

Le support de ceinture pourra porter la bague, l'entretoise et l'anneau et assurera la fixation de l'ensemble sur une partie arrière d'un projectile.

L'invention sera mieux comprise à la lecture de la description qui va suivre de différents modes de réalisation, description faite en référence aux dessins annexés et dans lesquels :
- la figure 1 est une vue partielle et en coupe de l'arrière d'un projectile équipé d'une ceinture selon l'invention,
- la figure 2 représente ce même projectile mis à poste dans le tube d'un canon d'artillerie.

On a représenté sur la figure 1 une partie arrière d'un projectile 1 d'artillerie d'axe 1a. Cette partie arrière comporte une portée filetée 2 qui s'étend d'un épaulement 3 à un écrou d'arrêt 4. La portée filetée reçoit un support cylindrique 5 qui est réalisé par exemple en aluminium. Ce support vient en butée sur l'épaulement 3 et comporte un épaulement arrière 5a.

Concrètement l'anneau 7 aura un diamètre légèrement supérieur au calibre (quelques dixièmes de mm) et il sera réalisé par exemple en cuivre.

L'épaisseur de l'anneau sera choisie relativement réduite, par exemple inférieure ou égale à 5% du calibre (soit de l'ordre de 6 mm) afin de ne pas occasionner de frottements trop importants lors du tir et ne pas gêner le dérapage de la bague 5.

L'anneau 7 est maintenu à distance de la bague dérapante 5 par une entretoise 8 dont la longueur est choisie telle que l'anneau 7 puisse se trouver engagé dans les rayures du tube avant que la bague dérapante 5 n'arrive en contact avec le cône de forcement du tube. Généralement il suffira d'une entretoise ayant une longueur de l'ordre de 20 à 25% du calibre.

Cette entretoise est réalisée par exemple en aluminium.

Lorsque l'on visse le support 5 sur la partie filetée 2 du projectile 1 on vient appliquer la bague 7 contre l'épaulement 3 du projectile 1.

Le support de ceinture 5 porte ainsi la bague 6, l'entretoise 8 et l'anneau 7 et il permet de fixer l'ensemble de la ceinture sur la partie arrière du projectile 1.

Le fonctionnement de la ceinture selon l'invention va maintenant être décrit en référence à la figure 2.

On a représenté sur cette dernière le projectile 1 mis à poste dans le tube 9 rayé d'un canon d'artillerie. On voit également sur cette figure la chambre 11 du canon et le cône de forcement 10 qui raccorde la chambre 11 à la partie rayée du tube 9.

On constate que l'anneau 7 se trouve introduit en force au niveau des rayures du tube 9 (partie au calibre). Par contre la bague 6 est juste en contact avec le cône de forcement 10 et elle n'a pas encore été déformée.

Le projectile est projeté généralement dans la chambre de l'arme par un système de chargement. L'impact qui en résulte a provoqué l'introduction de l'anneau 7 dans le tube 9 et sa déformation au passage du cône de forcement 10.

L'anneau 7 est dimensionné pour pouvoir passer le cône de forcement 10 et assurer le coincement du projectile pour tous les angles de sites et toutes les températures d'emploi prévues.

Ce coincement est obtenu sans que la bague dérapante 6 ne soit elle-même déformée. On évite ainsi tout phénomène de rebond du projectile lors de sa mise à poste et on assure un coincement fiable du projectile dans le tube sans détériorer la ceinture dérapante. On ne craint donc plus un décrochement intempestif du projectile qui viendrait impacter les charges propulsives avant le tir.

L'Homme du Métier dimensionnera aisément les différents composants de la ceinture pour obtenir le fonctionnement souhaité dans lequel on sépare au niveau de la ceinture la fonction coincement du projectile de la fonction étanchéité par bague dérapante.

## Revendications

1. Ceinture d'étanchéité pour projectile comprenant une bague dérapante (6) montée tournante sur un support (5) de ceinture, comprenant, en avant de la bague dérapante (6), un anneau (7) de diamètre externe sensiblement au calibre du tube de l'arme et inférieur au diamètre de la bague dérapante (6), **caractérisé en ce que** l'anneau (7) est maintenu à distance de la bague dérapante (6) par une entretoise (8) dont la longueur est choisie telle que l'anneau (7) se trouve engagé dans les rayures du tube avant que la bague dérapante (6) ne soit en contact avec le cône de forcement (10).

2. Ceinture d'étanchéité selon la revendication 1, **caractérisé en ce que** l'anneau (7) est réalisé en cuivre.

3. Ceinture d'étanchéité selon une des revendications 1 ou 2, **caractérisé en ce que** l'anneau (7) a une épaisseur inférieure ou égale à 5% du calibre.

4. Ceinture d'étanchéité selon une des revendications 1 à 3, **caractérisé en ce que** le support (5) de ceinture porte la bague (6), l'entretoise (8) et l'anneau (7) et assure la fixation de l'ensemble sur une partie arrière d'un projectile (1).

## Claims

1. A sealing band for a projectile comprising a sliding ring (6) mounted able to revolve on a ring support (5), comprising, to the fore of the sliding ring (6), a hoop (7) with an external diameter substantially the same as the calibre of the gun barrel and less than the diameter of the sliding ring (6), wherein the hoop (7) is held at a distance from the sliding ring (6) by a spacer (8) whose length is selected such that the hoop (7) is engaged in the rifling of the barrel before the sliding ring (6) is in contact with the forcing cone (10).

2. A sealing band according to Claim 1, wherein the hoop (7) is made of copper.

3. A sealing band according to one of Claims 1 or 2, wherein the hoop (7) is of a thickness that is less than or equal to 5% of the calibre.

4. A sealing ring according to one of Claims 1 to 3, wherein the band support (5) carries the ring (6), the spacer (8) and the hoop (7) and ensures the fastening of the assembly onto the rear part of a projectile (1).

## Patentansprüche

1. Dichtungsgürtel für ein Projektil, umfassend eine rutschende Hülse (6), die drehend auf einem Gürtel-Träger (5) montiert ist, umfassend am vorderen Teil der rutschenden Hülse (6) einen Ring (7) mit einem Außendurchmesser im Wesentlichen im Kaliber des Rohres der Waffe und kleiner als der Durchmesser der rutschenden Hülse (6), **dadurch gekennzeichnet, dass** der Ring (7) in Abstand von der rutschenden Hülse (6) durch eine Abstandshülse (8) gehalten wird, dessen Länge derartig gewählt wird, dass sich der Ring (7) in Eingriff mit den Zügen des Rohres befindet, bevor die rutschende Hülse (6) in Kontakt mit dem Führungskegel (10) steht.

2. Dichtungsgürtel nach Anspruch 1, **dadurch gekennzeichnet, dass** der Ring (7) aus Kupfer ausgeführt ist.

3. Dichtungsgürtel nach einem der Ansprüche 1 oder 2, **dadurch gekennzeichnet, dass** der Ring (7) eine Dicke besitzt, die kleiner oder gleich 5% des Kalibers ist.

4. Dichtungsgürtel nach einem der Ansprüche 1 bis 3, **dadurch gekennzeichnet, dass** der Gürtel-Träger (5) die Hülse (6), die Abstandshülse (8) und den Ring (7) trägt und die Befestigung der Einheit an dem hinteren Teil eines Projektils (1) gewährleistet.
